# EUROPÄISCHE PATENTSCHRIFT

(11) **EP 4 019 682 B1**
(45) Veröffentlichungstag und Bekanntmachung des Hinweises auf die Patenterteilung: **30.08.2023**
(21) Anmeldenummer: 20216845.6
(22) Anmeldetag: 23.12.2020
(51) Int. Cl.: D04B 15/56, D04B 27/02, D04B 27/24, D04B 39/04

(54) **WIRK- ODER FLACHSTRICKMASCHINE MIT MINDESTENS EINEM FADENFÜHRER**
KNITTING MACHINE WITH AT LEAST ONE YARN GUIDE
MÉTIER À BONNETERIE OU À TRICOTER POURVU D'AU MOINS UN GUIDE-FIL

(43) Veröffentlichungstag der Anmeldung: 29.06.2022
(73) Patentinhaber: KARL MAYER STOLL R&D GmbH, 63179 Obertshausen (DE)
(72) Erfinder: Mohr, Jürgen, 72768 Reutlingen (DE); Schröder, Patrick, 72760 Reutlingen (DE)
(74) Vertreter: Kohler Schmid Möbus Patentanwälte

(56) Entgegenhaltungen:
- EP-A1- 2 037 027
- EP-A1- 2 843 095
- EP-A2- 3 575 462
- EP-B1- 2 243 871
- DE-A1- 19 514 995

## Beschreibung

Die heutigen Anforderungen an Gestricke, die auf Flachstrick- oder Wirkmaschinen hergestellt werden, erfordern das Stricken von zunehmend aufwendigeren und komplizierteren Mustern und Designs sowie die Erzeugung spezieller Eigenschaften, beispielsweise bezüglich der Festigkeit des gesamten Gestricks oder von Bereichen davon.

Um diesen Anforderungen gerecht zu werden, wurden bereits Flachstrickmaschinen entwickelt, deren Fadenführer mittels separater Antriebe unabhängig vom Schlitten bzw. Strickschloss über das oder die Nadelbetten bewegt werden können.

Weitere Möglichkeiten der Fadeneinlage sind mittels Fadenführern gemäß der EP 2 243 871 B1, die vertikal beweglich sind, sowie durch schwenkbare Fadenführerschienen (EP 2 843 095 A1) erzielbar.

Mittels dieser Technologien können neue Bindungsarten realisiert werden, da es nun möglich ist, Fäden zwischen den Nadeln hindurchzuführen, diese zu umschlingen und die Fäden als Kettfäden in das Gestrick einzubinden.

Die bei den bekannten Fadenführern standardmäßig verwendeten Fadenführerösen können allerdings nur einzelne oder mehrere Strickfäden gemeinsam den Stricknadeln zuführen. Eine Separierung der Fäden ist mit den Fadenführern nach diesem Stand der Technik nicht möglich. Auch ist die Breite der Fadenführerösen nicht geeignet, um bei Flachstrickmaschinen mit feineren Nadelteilungen den oder die Fäden zwischen den Stricknadeln hindurch zu bewegen.

Aus der EP 3 575 462 A2 ist es bekannt, mehrere Lochnadeln nebeneinander in Längsrichtung der Nadelbetten einer Flachstrickmaschine anstelle von Fadenführerösen am unteren Ende eines Fadenführerarms anzuordnen, um mehrere separate Fäden in die Stricknadeln einlegen zu können.

Durch die freistehende Platzierung der Lochnadeln oberhalb des Kammspalts zwischen den Nadelbetten der Strickmaschine kann jedoch nicht sichergestellt werden, dass sie oder ihr Fadenführer im normalen Strickbetrieb nicht von anderen Fadenzuführ- oder Strickelementen wie Fadenführen, Stricknadeln oder Platinen beschädigt werden.

Die Aufgabe der vorliegenden Erfindung ist es, eine Flachstrick- oder Wirkmaschine mit der Möglichkeit auszustatten, mittels eines Fadenführers einen oder mehrere separate Fäden pro Fadenführer auf sichere Weise den Nadeln der Strickmaschine zuführen zu können.

Die Aufgabe wird gelöst durch eine Flachstrick- oder Wirkmaschine mit mindestens einem längs einer Fadenführerschiene beweglichen Fadenführer, der einen Fadenführerarm aufweist, an dessen unterem Ende ein Fadenleitorgan angeordnet ist, die dadurch gekennzeichnet ist, dass das Fadenleitorgan ein oder mehrere Fadenzuführelemente zur Zuführung von Fäden zu Stricknadeln der Flachstrick- oder Wirkmaschine aufweist und dass ein Schutzgehäuse zur Abdeckung des Fadenleitorgans vorgesehen ist.

Das Schutzgehäuse schützt das Fadenleitorgan mit den Fadenzuführelementen sowie die zugeführten Fäden vor Beschädigung, Bruch und Verschmutzung.

Dabei können das Fadenleitorgan und das Schutzgehäuse zweckmäßigerweise relativ zueinander beweglich am Fadenführerarm angeordnet sein, derart, dass das Fadenleitorgan in einer ersten Relativstellung zwischen Schutzgehäuse und Fadenleitorgan, die eine Ruheposition des Fadenleitorgans definiert, vom Schutzgehäuse abgedeckt ist und in einer zweiten Relativstellung, die eine Arbeitsposition des Fadenleitorgans definiert, sich außerhalb des Schutzgehäuses befindet. In der Ruheposition des Fadenleitorgans bewahrt das Schutzgehäuse das Fadenleitorgan vor Beschädigungen, während in der Arbeitsposition die vom Schutzgehäuse ungehinderte Zuführung von Fäden zu den Stricknadeln gewährleistet ist.

Die Relativbewegung zwischen Schutzgehäuse und Fadenleitorgan kann dadurch ermöglicht werden, dass das Fadenleitorgan vertikal beweglich am Fadenführerarm angeordnet ist. Alternativ oder zusätzlich kann das Schutzgehäuse vertikal beweglich am Fadenführerarm angeordnet sein. Damit können die Ruheposition und die Arbeitsposition des Fadenleitorgans allein durch eine Bewegung des Schutzgehäuses oder des Fadenleitorgans oder aber durch eine überlagerte Vertikalbewegung von Schutzgehäuse und Fadenleitorgan realisiert werden.

Weitere Vorteile ergeben sich, wenn die Ruheposition und die Arbeitsposition des Fadenleitorgans einstellbar sind. Die Fadenzuführelemente können damit in der Arbeitsposition des Fadenleitorgans in optimaler Weise für die Fadeneinlage positioniert werden. Die Ruheposition kann so optimiert werden, dass das Fadenleitorgan bei Nichtgebrauch sicher außerhalb der Reichweite von anderen Einrichtungen der Strickmaschine wie Schlitten, Nadeln, Platinen oder dergleichen bleibt.

Auch das Schutzgehäuse lässt sich derart am Fadenführerarm anordnen, dass es sich außerhalb der Bewegungsbereichs von Schlitten, Stricknadeln, Platinen und anderen Elementen der Flachstrick- oder Wirkmaschine während des Strickbetriebs der Maschine befindet.

Die Bewegung des Schutzgehäuses und/oder des Fadenleitorgans kann beispielsweise motorisch, über einen Riemenantrieb oder mittels Schaltkulissen erfolgen.

Es ist außerdem vorteilhaft, wenn mittels des Schutzgehäuses andere Fadenführer der Flachstrick- oder Wirkmaschine verdrängbar sind. Dadurch kann der Fadenführer in den normalen Strickbetrieb integriert werden.

Das Schutzgehäuse und das Fadenleitorgan können auch in horizontaler Richtung bewegbar oder einstellbar sein. Diese Bewegung kann beispielsweise durch den Fadenführerarm eingeleitet werden. Damit ist es möglich, in der Arbeitsposition des Fadenleitorgans Fäden zwischen Nadeln eines Nadelbetts hindurchzuführen, beispielsweise um eine Nadel zu umschlingen. Außerdem kann eine Ruheposition in horizontaler Richtung außerhalb des Nadelbereichs eingenommen werden.

Das Fadenleitorgan kann als Fadenzuführelemente sortenrein oder in beliebiger Kombination Ösen, Lochnadeln oder Röhrchen aufweisen.

Sollen mit der Flachstrick- oder Wirkmaschine unterschiedliche Fäden wie Strickfäden, Elastanfäden, Kett-, Schuss- oder Stehfäden in ein Gestrick eingebracht werden, so ist es außerdem vorteilhaft, wenn die Fadenzuführelemente austauschbar am Fadenleitorgan angeordnet sind. Je nach zuzuführenden Fäden können jeweils die passenden Fadenzuführelemente am Fadenleitorgan angeordnet werden.

Jedes Fadenzuführelement kann einen oder mehrere Fäden nadelgenau zuführen. Damit ist der Fadenführer in der Lage, eine Vielzahl von Fäden separat verschiedenen Nadeln zuführen zu können.

Dazu kann außerdem am oberen Ende des Fadenführerarms ein Sammelstück mit einer Vielzahl von Öffnungen zum Hindurchführen von Fäden angeordnet sein. Durch jede Öffnung kann ein Faden oder auch mehrere Fäden hindurchgeführt und anschließend zu den Fadenzuführelementen geleitet und von diesen separat aufgenommen und ausgewählten Nadeln zugeführt werden.

Nachfolgend wird ein bevorzugtes Ausführungsbeispiel eines Fadenführers einer erfindungsgemäßen Flachstrick- oder Wirkmaschine sowie sein Einsatz an der Maschine mit Bezug auf die Zeichnung näher beschrieben.

Im Einzelnen zeigen:
- Fig. 1: eine schematische Ansicht eines an einer Fadenführerschiene angeordneten Fadenführers;
- Fig. 2a, b: einen schematischen Teilquerschnitt durch den Kammspaltbereich einer Flachstrickmaschine mit einem Fadenführer gemäß Fig. 1 mit einem Fadenleitorgan in einer Ruheposition und in einer Arbeitsposition;
- Fig. 3a - d: schematische Schnittansichten des unteren Endes des Fadenführers aus Fig. 1 in unterschiedlichen Positionen bezüglich ausgetriebener Nadeln der Nadelbetten einer Flachstrickmaschine;
- Fig. 4a - c: perspektivische Ansichten des unteren Endes des Fadenführers aus Fig. 1 in verschiedenen Positionen des Fadenleitorgans;
- Fig. 5a, b: Längsschnitte durch den Fadenführer aus Fig. 1 in Ruhe- und Arbeitsposition des Fadenleitorgans.

Fig. 1 zeigt eine perspektivische Ansicht eines Fadenführers 100, welcher, autark angetrieben, an einer Fadenführerschiene 101 beweglich montiert ist. Der Fadenführer 100 kann einen oder mehrere Fäden zu den Nadeln SN1, SN2 (Fig. 2) einer hier nicht gezeigten Flachstrick- oder Wirkmaschine liefern.

Der Fadenführer 100 beinhaltet ein erstes und ein zweites Schlittenteil 1, 2, welche mittels eines Stegs 6 oder mehreren Stegen 6 miteinander verbunden sind. Am oberen Ende des Fadenführers 100 ist ein Sammelstück 3 angebracht.

Das Sammelstück 3 weist eine Vielzahl von Öffnungen 30 zur Durchführung von einem oder mehreren hier nicht dargestellter Fäden auf, welche den Nadeln SN1, SN2 der Flachstrickmaschine zugeführt werden sollen. Dabei können die Öffnungen 30 als reine Bohrungen bzw. Durchbrüche ausgeführt sein. Alternativ können Einsätze vorgesehen sein, welche in die Öffnungen 30 eingesetzt werden. Das Sammelstück 3 dient zum Sammeln und Separieren der in den Fadenführer 100 einlaufenden Fäden.

Der Fadenführer 100 weist einen Fadenführerarm 120 mit einem zentralen Trägerblech 7 auf, an dessen unterem Ende ein Fadenleitorgan 4 angebracht ist, welches Fadenzuführelemente 41 zum Zuführen eines oder mehrerer Fäden zu den Stricknadeln SN1, SN2 der Flachstrick- oder Wirkmaschine aufweist. Die Fadenzuführelemente 41 können in Form von Ösen, Röhrchen, Lochnadeln oder einfachen Öffnungen in einer dafür vorgesehenen, hier nicht dargestellten Leiste ausgebildet sein. Das Fadenleitorgan 4 wird von einem Schutzgehäuse 5 umschlossen. Das Schutzgehäuse 5 ist dabei am unteren Ende des Fadenführerarms 120 befestigt. Eine hier nicht gezeigte Einrichtung erlaubt die Einstellung des Schutzgehäuses 5 in horizontaler und/oder vertikaler Richtung, sodass eine präzise Ausrichtung des Schutzgehäuses 5 relativ zum Fadenleitorgan 4 und anderen beweglichen Bauteilen in der Flachstrick- oder Wirkmaschine, welche mit dem Fadenführer 100 in Berührung kommen können, gegeben ist.

Das Fadenleitorgan 4 kann relativ zum Fadenführer 100 und dem Schutzgehäuse 5 in vertikaler Richtung bewegt werden, in der Weise, dass sich die Fadenzuführelemente 41 des Fadenleitorgans 4 in einer oberen Ruheposition und teilweise oder vollständig innerhalb des

Schutzgehäuses 5 oder - wie in Fig. 1 gezeigt - in einer unteren Arbeitsposition außerhalb des Schutzgehäuses 5 befinden. Es ist aber auch denkbar, dass das Schutzgehäuse 5 relativ zum Fadenleitorgan 4 und dem Fadenführerarm 120 bewegen wird.

In der oberen Ruheposition sind die Fadenzuführelemente 41 sowie der oder die durch sie hindurchlaufende Fäden vor Beschädigung, Bruch oder Verschmutzung durch andere Bauteile der Flachstrick- oder Wirkmaschine geschützt.

In der unteren Arbeitsposition können Fäden zu ausgetriebenen Stricknadeln SN1, SN2 mittels Bewegung des Fadenführers 100 auf der Fadenführerschiene 101 sowie Bewegen des Fadenführers 100 quer zur Fadenführerschienenrichtung gebracht werden.

Die jeweiligen Positionen können manuell und/oder mittels entsprechender mechanischer oder motorischer Einrichtungen variabel eingestellt werden. Die Figuren 2a, b zeigen in einer Schnittdarstellung den Kammspaltbereich einer ansonsten nicht näher dargestellten Flachstrickmaschine mit einem vorderen und hinteren Nadelbett NB1 und NB2 sowie darin geführten Stricknadeln SN1 und SN2. Weiter ist ein Fadenführer entsprechend dem Stand der Technik 110 dargestellt, welcher sich in den Fig. 2a, b bezüglich der Zeichenebene hinter einem erfindungsgemäßen Fadenführer 100 gemäß Fig. 1 befindet.

Fig. 2a zeigt den Fadenführer 100 in einer Position, in welcher sich das Fadenleitorgan 4 in seiner oberen, kammspaltfernen Ruheposition befindet. Dadurch befindet sich das Fadenleitorgan 4 vollständig innerhalb des Schutzgehäuses 5. Der Fadenführer 110 kann den Fadenführer 100 passieren, oder er kann von ihm passiert werden, ohne dass die Fadenzuführelemente 41 und/oder die zuzuführenden, hier nicht dargestellten Fäden beschädigt oder verschmutzt werden. Es ist auch möglich, dass zwei Fadenführer 100 sich gegenseitig passieren können.

Fig. 2b zeigt den Fadenführer 100 in einer Position, in welcher sich das Fadenleitorgan 4 in seiner unteren, kammspaltnahen Arbeitsposition befindet. Dadurch befindet sich das Fadenleitorgan 4 vollständig außerhalb des Schutzgehäuses 5. Der Fadenführer 100 kann den oder die durch ihn zuzuführenden Fäden in die Nadeln SN1 und/oder SN2 einlegen.

Die Fig. 3a - d zeigen einen Bewegungsablauf des Fadenführers 100 mit den Fadenzuführelementen 41 relativ zu den Nadeln SN1, SN2.

In Fig. 3a befindet sich das Fadenleitorgan 4 in seiner oberen, kammspaltfernen Ruheposition.

In Fig. 3b bewegt sich das Fadenleitorgan 4 in Richtung der Nadeln SN1, SN2. Die Fadenzuführelemente 41 verlassen das Schutzgehäuse 5.

In Fig. 3c befindet sich das Fadenleitorgan 4 in seiner Arbeitsposition und somit die Fadenzuführelemente 41 in einer kammspaltnahen Fadenzuführposition.

In Fig. 3d wurde der Fadenführer 100 zwischen Nadeln SN2 hindurchgeschwenkt, d. h. in horizontaler Richtung versetzt.

Die Fig. 4a - c zeigen in vergrößerter, dreidimensionaler Ansicht das untere Ende des Fadenführers 100 in unterschiedlichen Positionen.

In Fig. 4a ist der Fadenführer 100 in einer Stellung gezeigt, in der sich die Fadenzuführelemente 41 des Fadenleitorgans 4 innerhalb des Schutzgehäuses 5 befinden. Es wird hier also die obere, kammspaltferne Ruheposition dargestellt, in welcher keine Fadenzufuhr zu den Nadeln SN1, SN2 erfolgt. Weiter ist zu erkennen, dass das Fadenleitorgan 4 einen Halter 42 aufweist, an dem eine Trägerplatte 40 für die Fadenzuführelemente 41 befestigt ist. Der Halter 42 wiederum dient der Befestigung des Fadenleitorgans 4 am unteren Ende des Fadenführerarms 120 und der vertikalen Bewegung des Fadenleitorgans 4. Es versteht sich, dass die Elemente 40, 41 und 42 auch als ein Bauteil ausgeführt sein können.

Fig. 4b zeigt den Fadenführer 100 in einer Stellung, in der sich die Elemente 41 des Fadenleitelements 4 außerhalb des Schutzgehäuses 5 befinden. Es wird hier also die untere, kammspaltnahe Arbeitsposition dargestellt, in welcher der oder die Fäden zu den Nadeln SN1, SN2 gebracht wird. Das Schutzgehäuse 5 weist eine u-förmige Ausnehmung 50 auf, die eine optische Kontrolle der Position des Fadenleitorgans 4 erlaubt. Am Halter 42 ist außerdem eine Skala 43 vorgesehen, die durch die Ausnehmung 50 ablesbar ist und zusammen mit einem Pfeil 51 am Schutzgehäuse die Positionskontrolle erleichtert. Außerdem ist eine Mittenmarkierung 52 am Schutzgehäuse vorgesehen.

In Fig. 4c ist nochmals in vergrößerten Ansicht der Fadenführer 100 in der in Fig. 4b gezeigten Position dargestellt, wobei sich die Elemente 41 des Fadenleitorgans 4 in ihrer kammspaltnahen Arbeitsposition zwischen den in dieser Darstellung ausgetriebenen Nadeln SN1, SN2 befinden.

Die Fig. 5a - b zeigen in Schnittdarstellungen den Fadenführer 100, wobei hier die Vertikalbewegung des Fadenleitorgans 4 in Richtung des hier nicht gezeigten Kammspalts bzw. der hier nicht gezeigten Stricknadeln relativ zum Schutzgehäuse 5 dargestellt ist.

Mittels eines Elements 8 wird durch Einleitung einer Drehbewegung um einen Drehpunkt 81 eine Vertikalbewegung über einen Kontaktbereich 82 in ein u-förmiges Element 9 des Fadenführers 100 eingeleitet, wodurch über das Trägerblech 7 eine Vertikalbewegung des Fadenleitorgans 4 realisiert wird.

In Fig. 5a ist der Fadenführer 100 in einer Position gezeigt, in welcher durch Drehung des Elements 8 das Fadenleitorgan 4 in Richtung eines Pfeils U in seine untere, kammspaltnahe Arbeitsposition gebracht wurde. Durch Variation der Drehbewegung des Elements 8 kann diese Position exakt eingestellt werden.

Fig. 5b zeigt den Fadenführer 100 in einer Position, in welcher durch Drehung des Elements 8 das Fadenleitorgan 4 in Richtung eines Pfeils 0 in seine obere, kammspaltferne Ruheposition gebracht wurde. Durch Variation der Drehbewegung des Elements 8 kann diese Position ebenfalls exakt eingestellt werden.

Alternativ oder zusätzlich könnte auch das Schutzgehäuse 5 in ähnlicher Weise wie das Fadenleitorgan 4 über ein drehbares Element vertikal verstellt werden.

## Patentansprüche

1. Flachstrick- oder Wirkmaschine mit mindestens einem längs einer Fadenführerschiene (101) beweglichen Fadenführer (100), der einen Fadenführerarm (120) aufweist, an dessen unterem Ende ein Fadenleitorgan (4) angeordnet ist, wobei das Fadenleitorgan (4) ein oder mehrere Fadenzuführelemente (41) zur Zuführung von Fäden zu Stricknadeln (SN1, SN2) der Flachstrick- oder Wirkmaschine aufweist, **dadurch gekennzeichnet dass** ein Schutzgehäuse (5) zur Abdeckung mindestens des oder der Fadenzuführelemente (41) des Fadenleitorgans (4) vorgesehen ist.

2. Flachstrick- oder Wirkmaschine nach Anspruch 1, **dadurch gekennzeichnet, dass** das Fadenleitorgan (4) und das Schutzgehäuse (5) relativ zueinander beweglich am Fadenführerarm (120) angeordnet sind, derart, dass das Fadenleitorgan (4) in einer ersten Relativstellung zwischen Schutzgehäuse (5) und Fadenleitorgan (4), die eine Ruheposition des Fadenleitorgans (4) definiert, vom Schutzgehäuse (5) abgedeckt ist und in einer zweiten Relativstellung, die eine Arbeitsposition des Fadenleitorgans (4) definiert, sich außerhalb des Schutzgehäuses (5) befindet.

3. Flachstrick- oder Wirkmaschine nach einem der vorhergehenden Ansprüche, **dadurch gekennzeichnet, dass** das Fadenleitorgan (4) vertikal beweglich am Fadenführerarm (120) angeordnet ist.

4. Flachstrick- oder Wirkmaschine nach einem der vorhergehenden Ansprüche, **dadurch gekennzeichnet, dass** das Schutzgehäuse (5) vertikal beweglich am Fadenführerarm (120) angeordnet ist.

5. Flachstrick- oder Wirkmaschine nach einem der Ansprüche 2 bis 4, **dadurch gekennzeichnet, dass** die Ruheposition und die Arbeitsposition des Fadenleitorgans (4) einstellbar sind.

6. Flachstrick- oder Wirkmaschine nach einem der vorhergehenden Ansprüche, **dadurch gekennzeichnet, dass** das Schutzgehäuse (5) derart am Fadenführerarm (120) angeordnet ist, dass es sich außerhalb der Bewegungsbereichs von Schlitten, Stricknadeln (SN1, SN2), Platinen und anderen Elementen der Flachstrick- oder Wirkmaschine während des Strickbetriebs der Maschine befindet.

7. Flachstrick- oder Wirkmaschine nach einem der Ansprüche 2 bis 6, **dadurch gekennzeichnet, dass** die Bewegung des Schutzgehäuses (5) und/oder des Fadenleitorgans (4) motorisch, über einen Riemenantrieb oder mittels Schaltkulissen erfolgt.

8. Flachstrick- oder Wirkmaschine nach einem der vorhergehenden Ansprüche, **dadurch gekennzeichnet, dass** mittels des Schutzgehäuses (5) andere Fadenführer (110) oder andere Schutzgehäuse 5 der Flachstrick- oder Wirkmaschine verdrängbar sind.

9. Flachstrick- oder Wirkmaschine nach einem der vorhergehenden Ansprüche, **dadurch gekennzeichnet, dass** das Schutzgehäuse (5) und das Fadenleitorgan (4) mittels des Fadenführerarms (120) in horizontaler Richtung bewegbar sind.

10. Flachstrick- oder Wirkmaschine nach einem der vorhergehenden Ansprüche, **dadurch gekennzeichnet, dass** das Fadenleitorgan (4) Fadenzuführelemente (41) sortenrein oder in beliebiger Kombination Ösen, Lochnadeln oder Röhrchen aufweist.

11. Flachstrick- oder Wirkmaschine nach einem der vorhergehenden Ansprüche, **dadurch gekennzeichnet, dass** die Fadenzuführelemente (41) austauschbar am Fadenleitorgan (4) angeordnet sind.

12. Flachstrick- oder Wirkmaschine nach einem der vorhergehenden Ansprüche, **dadurch gekennzeichnet, dass** am oberen Ende des Fadenführers (100) ein Sammelstück (3) mit einer Vielzahl von Öffnungen (30) zum Hindurchführen von Fäden angeordnet ist.

## Claims

1. Flatbed knitting machine or warp knitting machine comprising at least one thread guide (100) which is movable along a thread guide rail (101) and comprises a thread guide arm (120), on the lower end of which a thread guide member (4) is arranged, the thread guide member (4) having one or more thread feed elements (41) for feeding threads to knitting needles (SN1, SN2) of the flatbed knitting machine or warp knitting machine, **characterized in that** a protective housing (5) is provided for covering at least the one or more thread feed elements (41) of the thread guide member (4).

2. Flatbed knitting machine or warp knitting machine according to claim 1, **characterized in that** the thread guide member (4) and the protective housing (5) are arranged so as to be movable relative to one another on the thread guide arm (120) such that the thread guide member (4) is covered by the protective housing (5) in a first relative position between the protective housing (5) and the thread guide member (4), which position defines an idle position of the thread guide member (4), and is located outside the protective housing (5) in a second relative position which defines a working position of the thread guide member (4).

3. Flatbed knitting machine or warp knitting machine according to either of the preceding claims, **characterized in that** the thread guide member (4) is arranged so as to be vertically movable on the thread guide arm (120).

4. Flatbed knitting machine or warp knitting machine according to any of the preceding claims, **characterized in that** the protective housing (5) is arranged so as to be vertically movable on the thread guide arm (120).

5. Flatbed knitting machine or warp knitting machine according to any of claims 2 to 4, **characterized in that** the idle position and the working position of the thread guide member (4) are adjustable.

6. Flatbed knitting machine or warp knitting machine according to any of the preceding claims, **characterized in that** the protective housing (5) is arranged on the thread guide arm (120) such that it is located outside the movement range of slides, knitting needles (SN1, SN2), sinkers and other elements of the flatbed knitting machine or warp knitting machine during the knitting operation of the machine.

7. Flatbed knitting machine or warp knitting machine according to any of claims 2 to 6, **characterized in that** the movement of the protective housing (5) and/or of the thread guide member (4) is performed by a motor, by means of a belt drive or by means of shift gates.

8. Flatbed knitting machine or warp knitting machine according to any of the preceding claims, **characterized in that** other thread guides (110) or other protective housings 5 of the flatbed knitting machine or warp knitting machine can be displaced by means of the protective housing (5).

9. Flatbed knitting machine or warp knitting machine according to any of the preceding claims, **characterized in that** the protective housing (5) and the thread guide member (4) are movable in the horizontal direction by means of the thread guide arm (120).

10. Flatbed knitting machine or warp knitting machine according to any of the preceding claims, **characterized in that** the thread guide member (4) has thread feed elements (41), either of a single type or in any combination, eyelets, guide needles or small tubes.

11. Flatbed knitting machine or warp knitting machine according to any of the preceding claims, **characterized in that** the thread feed elements (41) are arranged so as to be exchangeable on the thread guide member (4).

12. Flatbed knitting machine or warp knitting machine according to any of the preceding claims, **characterized in that** at the upper end of the thread guide (100), a collection piece (3) having a plurality of openings (30) is arranged for the passing through of threads.

## Revendications

1. Métier à tricoter rectiligne ou à bonneterie comportant au moins un guide-fil (100) mobile le long d'un rail de guide-fil (101), lequel guide-fil (100) présente un bras de guide-fil (120), au niveau de l'extrémité inférieure duquel un organe de guidage de fil (4) est disposé, l'organe de guidage de fil (4) présentant un ou plusieurs éléments d'alimentation de fil (41) pour l'alimentation de fils à des aiguilles à tricoter (SN1, SN2) du métier à tricoter rectiligne ou à bonneterie, **caractérisé en ce qu'**un boîtier de protection (5) est prévu pour le recouvrement au moins du ou des éléments d'alimentation de fil (41) de l'organe de guidage de fil (4).

2. Métier à tricoter rectiligne ou à bonneterie selon la revendication 1, **caractérisé en ce que** l'organe de guidage de fil (4) et le boîtier de protection (5) sont disposés mobiles l'un par rapport à l'autre sur le bras de guide-fil (120), de telle façon que l'organe de guidage de fil (4), dans une première position relative entre le boîtier de protection (5) et l'organe de guidage de fil (4) qui définit une position de repos de l'organe de guidage de fil (4), est recouvert par le boîtier de protection (5) et, dans une seconde position relative qui définit une position de travail de l'organe de guidage de fil (4), se trouve en dehors du boîtier de protection (5).

3. Métier à tricoter rectiligne ou à bonneterie selon l'une des revendications précédentes, **caractérisé en ce que** l'organe de guidage de fil (4) est disposé mobile verticalement sur le bras de guide-fil (120).

4. Métier à tricoter rectiligne ou à bonneterie selon l'une des revendications précédentes, **caractérisé en ce que** le boîtier de protection (5) est disposé mobile verticalement sur le bras de guide-fil (120).

5. Métier à tricoter rectiligne ou à bonneterie selon l'une des revendications 2 à 4, **caractérisé en ce que** la position de repos et la position de travail de l'organe de guidage de fil (4) peuvent être réglées.

6. Métier à tricoter rectiligne ou à bonneterie selon l'une des revendications précédentes, **caractérisé en ce que** le boîtier de protection (5) est disposé sur le bras de guide-fil (120) de telle façon qu'il se trouve en dehors de la zone de déplacement de chariots, aiguilles à tricoter (SN1, SN2), platines et autres éléments du métier à tricoter rectiligne ou à bonneterie pendant l'opération de tricotage du métier.

7. Métier à tricoter rectiligne ou à bonneterie selon l'une des revendications 2 à 6, **caractérisé en ce que** le déplacement du boîtier de protection (5) et/ou de l'organe de guidage de fil (4) est effectué de manière motorisée, par l'intermédiaire d'un entraînement par courroie ou au moyen d'une coulisse de commutation.

8. Métier à tricoter rectiligne ou à bonneterie selon l'une des revendications précédentes, **caractérisé en ce que** d'autres guides-fils (110) ou d'autres boîtiers de protection 5 du métier à tricoter rectiligne ou à bonneterie peuvent être déplacés au moyen du boîtier de protection (5).

9. Métier à tricoter rectiligne ou à bonneterie selon l'une des revendications précédentes, **caractérisé en ce que** le boîtier de protection (5) et l'organe de guidage de fil (4) peuvent être déplacés dans la direction horizontale au moyen du bras de guide-fil (120).

10. Métier à tricoter rectiligne ou à bonneterie selon l'une des revendications précédentes, **caractérisé en ce que** l'organe de guidage de fil (4) présente des éléments d'alimentation de fil (41) d'un seul type ou dans une combinaison quelconque d'oeillets, de passettes ou de petits tubes.

11. Métier à tricoter rectiligne ou à bonneterie selon l'une des revendications précédentes, **caractérisé en ce que** les éléments d'alimentation de fil (41) sont disposés de manière interchangeable sur l'organe de guidage de fil (4).

12. Métier à tricoter rectiligne ou à bonneterie selon l'une des revendications précédentes, **caractérisé en ce qu'**un collecteur (3) comportant une pluralité d'ouvertures (30) pour le passage de fils est disposé au niveau de l'extrémité supérieure du guide-fil (100).
